# EUROPÄISCHE PATENTSCHRIFT

(11) **EP 1 490 565 B1**
(45) Veröffentlichungstag und Bekanntmachung des Hinweises auf die Patenterteilung: **26.09.2007**
(21) Anmeldenummer: 02779182.1
(22) Anmeldetag: 28.10.2002
(51) Int. Cl.: E04F 15/02, E04F 21/20

(54) **VERLEGESYSTEM FÜR BODENPLATTEN**
LAYING SYSTEM FOR FLOOR TILES
SYSTEME DE POSE DE DALLES

(30) Priorität: 28.11.2001 DE 10158215; 20.09.2002 DE 20214622 U
(43) Veröffentlichungstag der Anmeldung: 29.12.2004
(73) Patentinhaber: Meyer, Hans, 68063 Ludwigshafen (DE)
(72) Erfinder: DELLA PEPA, Tomas, 67117 Limburger Hof (DE)
(74) Vertreter: Sommer, Peter
(86) Internationale Anmeldenummer: PCT/DE2002/004023
(87) Internationale Veröffentlichungsnummer: WO 2003/040491

(56) Entgegenhaltungen:
- EP-A- 0 256 189
- EP-A- 0 544 604
- WO-A-99/41814
- US-A- 4 590 731

## Beschreibung

### Technisches Gebiet

Die Erfindung bezieht sich auf einem Auflagerahmen für Platten, auf eine Bodenplatte, umfassend eine Platte und diesem Auflagerahmen, und auf ein Verlegesystem, umfassend Platten und Auflagerahmen und eignet sich insbesondere für Steinzeugfliesen und Natursteinfliesen sowie Holzplatten.

### Stand der Technik

Bodenplatten werden, soweit es sich um Stein- oder Keramikfliesen handelt, in der Regel mittels eines geeigneten Klebers auf der entsprechend vorbereiteten Unterlage, z. B. auf einem Glattestrich, verlegt, wobei die Fugenbreite meist durch Einlegen von Fugenkreuzen festgelegt wird und die Fugen nachträglich ausgefugt werden müssen. Das Verlegen ist sowohl hinsichtlich der erforderlichen Werkzeuge als auch hinsichtlich der notwendigen Materialien vergleichsweise aufwendig und erfordert darüber hinaus auch ein relativ hohes handwerkliches Geschick vom Verleger. Darüber hinaus ist ein hoher Zeitbedarf erforderlich, bis der Belag begehbar ist. Ein weiterer Nachteil ist darin zu sehen, dass ein nach dieser Vorgehensweise verlegter Plattenbelag nicht ohne weiteres, d. h. nicht ohne Zerstörung der Platten entfernt werden kann.

Bei Holzplatten, beispielsweise bei Parkett- oder Laminatplatten, wie sie für Fußbodenbeläge eingesetzt werden, ist es bekannt, an den einen beiden der sich kreuzenden Plattenseiten eine Nut und an den anderen beiden Plattenseiten eine dazu passende Feder vorzusehen. Beim Verlegen der Platten werden jeweils Platten mit korrespondierenden Nuten und Federn aneinander gestoßen und miteinander verklebt. Auch hier kann der Plattenbelag zu einem späteren Zeitpunkt nicht ohne Zerstörung der Platten entfernt werden.

Aus der DE 199 62 812 oder DE 200 09 717 U1 sind Steinfliesen mit einem Auflagerahmen und einer Dichtung bekannt.

Gemäß der DE 199 62 812 A1 ist es bekannt, die Ränder von zu verlegenden Boden- und Wandplatten jeweils mit einem Randprofil zu versehen, welche mit den Platten verklebt sein können. Die Randprofil sind so ausgebildet, dass ein erster Schenkel für die Auflage der Platte und ein zweiter Schenkel zur Anlage an der umlaufenden Randfläche der Platte vorhanden ist. Darüber hinaus ist noch auf der der Platte abgewandten Seite des sich am Plattenrand erstreckenden Schenkels ein Vorsprung vorgesehen, welcher zusammen mit dem Vorsprung der benachbarten Platte für eine vorgegebene Mindestbreite der Fuge verantwortlich ist. In die Fuge, welche durch zwei spiegelsymmetrische angeordnete Randprofile gebildet wird, wird ein Abdeckprofil eingesetzt. Dieses Abdeckprofil ist über eine Verzahnung gegen Herausgleiten gesichert. An der Platte kann eine rutschfeste Dämpfungsschicht vorgesehen sein, wobei allerdings der Randbereich der Unterseite der Platte freigelassen ist, weil dort umlaufend die Randprofile angelegt sind. Die mit den Randprofilen vorkonfektionierten Platten werden auf einer Bodenfläche so ausgelegt, dass die Vorsprünge aneinander stoßen.

Gemäß der DE 200 09 717 U1 ist es bekannt, zwischen zwei aneinander grenzenden Platten ein im wesentlichen T-förmiges Tragprofil vorzusehen, welches zwei seitliche Auflagestege zum Abstützen jeweils einer Platte und einen mittleren Halteabschnitt mit einer Aufnahmenut für eine Dichtung aufweist. Der Halteabschnitt erstreckt sich ein Stück weit entlang der Plattenkante und die Dichtung ist so ausgebildet, dass sie zur Plattenoberseite hin mehrere aufeinanderfolgende Dichtflächen bereit stellt. Zwischen der Platte und dem seitlichen Auflagesteg ist ein Dichtungsband vorgesehen, welches eventuell durch die Dichtung hindurchgetretenes Wasser am Austreten auf die Unterseite der Platte verhindert. Darüber hinaus kann im Bereich des Auflagestegs ein Führungssteg zur Bildung von Ablaufrinnen vorgesehen sein.

In der EP 0 256 189 A1 sind Fußbodenplatten, aufweisend einen Rahmen mit ausgeformten Seitenkanten mit Eingreifelementen gegensätzlichen Geschlechts, offenbart. Dieses Dokument enthält die Merkmale des Oberbegriffes der Ansprüche 1 und 7. Der Rahmen weist eine obere und eine untere Seite auf. Die obere Seite enthält dabei Fußbodenbelagmaterial. Die Eingreifelemente sind zum Verbinden von benachbarten Seitenkanten gegensätzlichen Geschlechts ausgebildet und angeordnet. Der Rahmen ist mit einer Vielzahl von Öffnungen versehen, die sich zwischen der oberen und der unteren Seite erstrecken. Das Fußbodenbelagmaterial wird mittels Kleber durch die Öffnungen hindurch mit einer dämpfenden Schaumunterlage befestigt, die sich auf der unteren Seite befindet. An allen vier Seiten des Rahmens befinden sich Fortsätze. Das Fußbodenbelagmaterial wird durch einrastende Elemente, die sich auf der oberen Seite der Fortsätze befinden, auf der oberen Seite des Rahmens befestigt. Die Eingreifelemente gegensätzlichen Geschlechts, die sich auf der unteren Seite der Fortsätze befinden, dienen zum Verbinden benachbarter Fußbodenplatten. Dabei wirken sie in senkrechter Richtung zusammen.

Der Erfindung liegt die Aufgabe zugrunde, ein Verlegesystem anzugeben, bei dem das Verlegen der Platten relativ leicht, d. h. auch von ungeübten Personen durchgeführt werden kann. Das Verlegesystem soll insbesondere für Natursteinplatten wie Granit, Marmor usw. aber auch für Holz-, Keramik- oder auch aus anderen Werkstoffen hergestellte Platten geeignet sein. Es soll außerdem gewährleisten, dass der Belag bei Bedarf ohne Beschädigung der einzelnen Platten wieder entfernt werden kann.

Die Erfindung besteht aus einem Auflagerahmen bzw. aus einem Bodenplatte bzw. aus einem Verlegesystem, mit der Merkmale des Anspruchs 7 bzw. 6 bzw. 1.

### Darstellung der Erfindung

Mit dem erfindungsgemäß vorgeschlagenen Verlegesystem, das Platten und Auflagerahmen umfasst, lassen sich die vorgenannten Nachteile vermeiden. Jede Platte liegt zumindest teilflächig mit ihrer Unterseite auf einem der Auflageprofile mit Auflagebereichen aufweisenden Auflagerahmen auf, wobei der Auflagerahmen einen über die Auflagefläche zur Oberseite der Platte hin vorstehenden Ansatz aufweist, welcher sich zumindest abschnittsweise an der Kante der Platte entlang in Richtung Oberseite der Platte erstreckt. Die Auflagerahmen sind miteinander verbindbar. Der Ansatz ist ein Bestandteil des Auflagerahmens und ist nur an zwei einander benachbarten Auflageprofilen vorgesehen, wohingegen die beiden anderen Auflageprofile einen Auflagebereich ohne Ansatz aufweisen. Die ersten Auflageprofile weisen mindestens einen über die Platte hinausgehenden Rastfortsatz in seitlicher Richtung auf, wobei die beiden anderen, zweiten Auflageprofile mindestens einen unterhalb der Platte in seitlichen Richtung liegenden Rastforsatz aufweisen und jeweils ein Auflageprofil mit einem anderen Auflageprofil in seitlicher Richtung zusammenwirkt.

Im Falle von quadratischen oder rechtwinkligen Platten hat der Auflagerahmen insgesamt vier Auflageprofile, wobei durch die besondere Ausgestaltung der Verbindung ein Verschieben paralleler Reihen von verlegten Platten möglich ist. Dadurch ist es möglich, die Platten auch versetzt zu verlegen. In diesem Fall stoßen dann in einer Ecke einer Platte nicht vier Ecken zusammen, sondern es treffen zwei Ecke auf eine Seitenkante der benachbarten Plattenreihe.

Durch das die einzelnen Fliesen gegenseitig abdichtende Fugengummi wird ein präzises, gleichbleibendes Fugenbild erreicht, das auch durch seine Dichtigkeit gegenüber Wasser überzeugt.

Dank der Erfindung sind selbst bei der Verlegung größerer Bereiche Dehnfugen nicht mehr erforderlich, da durch die schwimmende Verlegung kein fester Kontakt zum Untergrund besteht. Die Gefahr der Rissbildung im Bodenbelag bzw. der einzelnen Platte, wie sie bei auf den Estrich verklebten Platten gegeben ist, besteht daher nicht. Darüber hinaus sind für die Verlegung keine Kleber mehr notwendig.

Besondere Vorteile ergeben sich bei der Verlegung von hochwertigen Platten, wie Granitplatten oder ähnlichen Platten, da hier die zusätzlichen Kosten des Verlegesystems vom Stückpreis her betrachtet weniger ins Gewicht fallen und als weitaus wichtigerer Vorteil Fehler bei der Verlegung selbst bei kaum geschultem Verlegepersonal vermieden werden. Darüber hinaus sinken die Verlegungskosten beträchtlich.

Durch die schwimmende Verlegung ist es möglich, in Altbausanierung mit Holzdielenboden ohne große Vorarbeiten den Granitboden schnell und kostengünstig auf der vorhandenen Holzkonstruktionen zu verlegen. Auch für Holzbaufertighäuser ist es mit Hilfe der Erfindung möglich, Granit und Naturstein zu verlegen.

Das sehr häufig auftretende Problem der mangelhaften Trittschalldämmung in den vorhandenen Estrichen, bei denen oftmals als Folge einer unsachgemäßen Verlegung Schallbrücken entstehen, tritt bei Verwendung des erfindungsgemäßen Verlegesystems in Verbindung mit einer Trittschalldämmung nicht mehr auf und es wird eine optimale Dämmung gewährleistet. Dazu sind die Auflagerahmen auf ihrer Unterseite mit einer Trittschalldämmung versehen.

Neben dem Verlegesystem ist Gegenstand der Anmeldung eine Bodenplatte, umfassend eine Platte und einen Auflagerahmen, zur Verwendung in einem Verlegesystem. Ein weiterer Gegenstand ist ein Auflagerahmen für eine Platte. Vorteilhafte Weiterbildungen sind in den jeweiligen Unteransprüchen beschrieben.

### Kurzbeschreibung der Zeichnung

Anhand der Zeichnung wird ein Ausführungsbeispiel der Erfindung näher erläutert. Es zeigen:
- Fig. 1: einen vorgefertigten Rahmen zur Aufnahme einer Platte,
- Fig. 2a: einen Ausschnitt aus einem Bodenbelag mit einer verlegten Platte,
- Fig. 2b: einen weiteren Ausschnitt aus einem Bodenbelag mit zwei verlegten Platte,
- Fig. 3: eine Draufsicht auf eine Ecke eines Auflagerahmens,
- Fig. 4: einen (männlichen) Teil des Rahmenprofils im Querschnitt,
- Fig. 5: einen (weiblichen) Teil des Rahmenprofils im Querschnitt,
- Fig. 6: eine in den einen Teil des Rahmenprofils einsetzbare Dichtung im Querschnitt,
- Fig. 7: eine weitere Rastverbindung im Querschnitt,
- Fig. 8: noch eine weitere Rastverbindung im Querschnitt.
- Fig. 9: ein weiteres Ausführungsbeispiel für einen vorgefertigten Rahmen zur Aufnahme einer Platte,
- Fig. 10: einen Schnitt durch die Bodenplatte nach Fig. 9,
- Fig. 11: einen weiteren Ausschnitt aus dem Bodenbelag mit zwei zu verlegenden Bodenplatten,
- Fig. 12: eine Teilvergrößerung aus Fig. 9 mit Durchbrechungen in der Auflagefläche im Querschnitt,
- Fig. 13: eine Teilvergrößerung aus Fig. 9 in Ansicht von unten,
- Fig. 14a: eine Teilvergrößerung aus Fig. 9 eines ersten Auflageprofils im Querschnitt,
- Fig. 14b: eine Teilvergrößerung aus Fig. 9 eines zweiten Auflageprofils im Querschnitt,
- Fig. 15a: eine Variante der Gestaltung der Dichtung,
- Fig. 15b: die Dichtung im Detail.

### Ausführungsbeispiele

Bei den dargestellten Ausführungsbeispielen wird von einem Fußbodenbelag ausgegangen, der aus einer Vielzahl von aneinander gereihten Steinplatten, z. B. Granitplatten, gebildet wird, die unter Zwischenlage meiner Abstandsfuge auf einer Unterlage, z. B. einem Rohestrich oder einem Dielenboden schwimmend verlegt werden.

Die Figur 1 zeigt in einer schaubildlichen Darstellung einen viereckigen Rahmen 1 zur Aufnahme einer (in dieser Figur nicht dargestellten) Platte, z. B. einer Granitplatte. Der Rahmen 1 besteht aus einem Kunststoff und ist vorgefertigt; er kann aus einem einteiligen Spritzteil oder auch aus einzelnen Elementen, die aus einem Stangenprofil zusammengesetzt sind, bestehen. Als Material kann auch ein Recycling-Kunststoff verwendet werden.

Von den vier Schenkeln 1a bis 1d des Rahmens 1 haben jeweils die beiden einen aneinander grenzenden Schenkel 1c, 1d ein Steckprofil 3 welches in Figur 4 im Querschnitt gezeigt ist. Die beiden anderen Schenkel 1a, 1b haben ein Steckprofil 4 wie in Fig. 5 im Querschnitt gezeigt. Alle vier Schenkel 1a bis 1d haben eine streifenförmige Auflage 5, auf der im verlegten Zustand eine in den Rahmen einsetzbare Platte 2 aufliegt.

In Fig. 2a ist die Auflage einer solchen Platte 2 auf der streifenförmigen Auflage 5 mit dem Steckprofil 4 gezeigt. Die Breite der Auflage 5 beträgt bei einer Plattenbreite von 305 mm zweckmäßigerweise 20 mm.

Der durch die Stärke (Bauhöhe) der Auflage 5 des Rahmens 1 vorgegebene Abstand von der Verlegeunterlage (Fußbodenestrich) zur aufgesetzten Platte 2 kann vorteilhafterweise zur Einlage einer Trittschalldämmung 12 benutzt werden. Die Höhe der Trittschalldämmung 12 ist dabei so zu bemessen, dass sie erst im belasteten Zustand dem besagten Abstand von der Verlegeunterlage zu Platte entspricht. Die Trittschalldämmung 12 ist vorteilhafterweise auf der Plattenunterseite aufgeklebt. Damit wird die Bildung von Rückschall, wie es aus dem Parkettbereich als Problem bekannt ist, zuverlässig vermieden.

In Fig. 2b ist der Einbauzustand zweier Platten gezeigt, wobei jedoch die rechte der dargestellten Platten 2 zu Illustrationszwecken nach hinten versetzt ist. Die Platte 2 liegt mit ihrer Unterseite im Randbereich auf der streifenförmigen Auflage 5 auf und ist mit dieser verklebt.

Abweichend von Fig. 2a erstreckt sich die Trittschalldämmung 12 nicht nur bis in die Nähe der Auflage 5, sondern auch noch unter dieser, so dass selbst im Bereich der Auflage 5 eine Dämmung stattfindet. Dies ist mit durchbrochenen Linien dargestellt, wobei der Bereich unterhalb der Auflage 5 mit der Bezugsziffer 13 gekennzeichnet ist.

Sofern kleinere Unebenheiten bzw. Rauhigkeiten in der Oberfläche der Verlegeunterlage ausgeglichen werden müssen, z. B. bei einem sehr rauhen Estrich, kann es vorteilhaft sein, unter den Rahmen 1 zusätzlich noch eine nicht dargestellte nachgiebige Schaumstoffunterlage zu kleben. Diese Unterlage kann punktuell oder flächig aufgeklebt werden.

Wie aus der Darstellung in Fig. 4 hervorgeht, weist das Steckprofil 3 der Schenkel 1c und 1d einen senkrecht nach oben gerichteten Ansatz 6 auf, an deren beiden Seiten im verlegten Zustand die Platten 2 anliegen. Der Ansatz 6 ist mit einer Nut 7 versehen, in die eine in Fig. 6 im Querschnitt gezeigte Gummidichtung 8 eingelegt wird. Bei Bedarf kann die Dichtung 8 auch im Nutbereich mit dem Ansatz 6 des Schenkels verklebt sein, sodass ein Herausarbeiten sicher vermieden wird. Darüber hinaus ist vorgesehen, die Dichtung 8 in einer der farblichen Gestaltung der Platten angepassten Farbe herzustellen. Es ist daher nicht erforderlich, dass der Rahmen farblich auf die Platten abgestimmt ist.

Die Gummidichtung 8 ist pilzförmig ausgeführt, wobei der Stiel 8a der Dichtung 8 so ausgebildet ist, dass er in die Nut 7 des Ansatzes 6 paßt. Der Hut 8b ist vorzugsweise trapezförmig ausgebildet und in der Höhe so ausgeführt, dass seine Oberkante im verlegten Zustand etwa mit der Oberkante einer in den Rahmen eingesetzten Platte 2 abschließt, wie in Fig. 2b dargestellt.

Die Breite der Gummidichtung 8 ist zumindest zum oberen Ende hin größer bemessen als die Breite des Ansatzes 6, wodurch im verlegten Zustand der Platten die Gummidichtung zusammen gepreßt wird und eine Spaltabdichtung erreicht wird. An den Ecken, also im Kreuzungspunkt der Platten, ist die Gummidichtung 8 im Winkel von 90° auf Gehrung geschnitten (Fig. 3), so dass auch im Kreuzungspunkt eine Dichtung erzielt wird.

Das Steckprofil 3 (Fig. 4) enthält einen Fortsatz 9, der mit einer dazu passend ausgebildeten Rastnut 11 im Steckprofil 4 (Figur 5) korrespondiert. Die beiden Steckprofile 3 und 4 bilden so eine Steckrastung mit dem sich mehrere Rahmen leicht zusammenstecken und auch später wieder leicht trennen lassen. Damit ein problemloses Zusammenstecken der Teile ohne Zuschnitt vor Ort erreicht wird, sind bei jedem Rahmen die Fortsätze 9 mit den Rastnocken 10 gegenüber der Außenkante des Rahmens um ein Maß X zurückgesetzt.

Jede zu verlegende Platte 2 ist mit einem Rahmen wie in Figur 1 gezeigt versehen. Vorzugsweise sind die Rahmen auf der Unterseite der Platten aufgeklebt, so dass Platte und Rahmen eine Einheit bilden. Das Verkleben hat zudem noch den Vorteil, dass die Platten im Plattenverbund fest fixiert sind und ein "Herausarbeiten" der Platten auch bei langzeitigem Begehen des fertigen Belages vermieden wird.

Zum Verlegen werden die Platten mit den daran angeklebten Rahmen auf die vorbereitete Unterlage auf die der Plattenbelag aufgebracht werden soll (hier Fußbodenestrich) gelegt und so aneinander gesetzt, dass jeweils die Schenkel mit den Rastnuten 11 an die Schenkel mit den Rastnocken 10 zu liegen kommen. Durch Zusammenfügen (Einklicken) der Teile wird eine mechanische Verbindung hergestellt die bei Bedarf später wieder lösbar ist. Beim Zusammenfügen wird außerdem, wie bereits erwähnt, die Gummidichtung 8 soweit zusammen gepreßt, dass eine gewisse Vorspannung erzeugt wird. Mit der Vorspannung wird eine ausreichende Dichtung gegen Eindringen von Schmutz und Feuchtigkeit sichergestellt. Außerdem lassen sich Toleranzen beim Verlegen der Platten ausgleichen.

In Fig. 7 ist eine weitere Rastverbindung dargestellt, bei der der den Schenkel 1c überragende Rastnocken 10 an seiner Oberseite und an seiner Unterseite Hinterschneidungen bereitstellt, welche in eine ebenfalls zwei Hinterschneidungen aufweisende Nut 11 am aufnehmenden Schenkel 1a einrasten. Beim Eindringen des Rastnockens in die Rastnut wird diese aufgespreizt und schnappt nach dem vollständigen Einführen und der Anlage der Seitenkante des Schenkels 1a an der Seitenkante bzw. dem Ansatz 6 des Schenkels 1c wieder zusammen. Die Materialelastizität ist dabei so ausgewählt, dass dies zerstörungsfrei möglich ist.

In Fig. 8 ist die Rastverbindung im Bereich eines Vorsprungs 14 und einer Nut 15 selbst hinterschneidungsfrei ausgebildet, sodass hier nur eine Führung stattfindet. Die mechanische Sicherung erfolgt über einen Rastnocken 10 an der Unterseite des Vorsprungs 14 und eine Rastvertiefung 11 in der Oberfläche der unteren Seitenwand der Nut 11. Dabei kann zur Montageerleichterung eine Einfügeschräge 16 vorgesehen sein, die gestrichelt angedeutet ist.

In den Fig. 4, 5, 7 und 8 wird besonders deutlich, dass das weibliche Steckprofil 4 das männliche Steckprofil 3 auf der Unterseite ein Stück weit, nämlich um die Breite des Ansatzes 6, untergreift.

In Fig. 9 ist eine weitere Ausführungsform der Erfindung gezeigt. Ein Auflagerahmen 21 besteht hier zusätzlich zu den am Rand liegenden Randprofilen 21a, b, c, d aus Versteifungsrippen 22, 23, von denen eine erste Gruppe 22 parallel zu den Seiten und eine zweite Gruppe 23 in Diagonalrichtung liegt. Die Rippen 22, 23 kreuzen sich, so dass Kreuzungspunkte 24 entstehen. Diese Kreuzungspunkte können von unterschiedlicher Größe sein.

An den Randprofilen 21a bis d sind obere und untere Vorsprünge 25, 26 ausgebildet, welche jeweils eine Hälfte einer Rastverbindung darstellen, nämlich die obere Hälfte bzw. die untere Hälfte. Dies wird nachfolgend noch näher erläutert. Jeder von Rippen den Randprofilen 21a-d und von den 22, 23 begrenzte Feld Auflagebereich 27 weist Durchbrechungen auf, angedeutet durch die Punktierung, deren Funktion später erläutert wird.

In Fig. 10 ist ein Querschnitt durch den Auflagerahmen gemäß Fig. 9 gezeigt, wobei die Seitenprofile 21b, 21d im Randbereich zu erkennen sind. Darüber hinaus ist der Verlauf des Stegs 28 zu erkennen. Der Steg 28 erstreckt sich ausgehend von den Profilen 21a bis d über fast die gesamte Länge bzw. Breite des Auflagerahmens 21, jedoch nur an zwei einander benachbarten Seiten. In Fig. 9 ist dies zu erkennen durch den am Profil 21a angeordnete Steg 28 und den am benachbarten Profil 21b angeordnete Steg 29.

In Fig. 10 sind ebenfalls die Durchbrechungen 30 sowie die innen liegenden Rippen 22 dargestellt. Zu erkennen sind weiterhin ein oberer und unterer Teil 25, 26 einer Rastverbindung.

In Fig. 11 ist die linke Seite als Schnitt AA aus Fig. 9 dargestellt, die rechte Seite der Fig. 11 entspricht einer Nachbarplatte gemäß der Erfindung. Dargestellt ist zunächst das Rahmenprofil 21 mit dem Randprofil 21a, auf welchem eine Platte 2 aufliegt und dabei durch den als Anschlag wirkenden Steg 28 in ihrer Lage festgelegt ist.

Der Auflagerahmen 21 ist mit Durchbrechungen 30 versehen, die später erläutert werden.

Auf der Außenseite des Auflagerahmens 21 ist ein oberer Vorsprung 25 gezeigt, welcher eine nach unten gerichtete Rastverzahnung 31 besitzt. Der Übergangsbereich Vorsprungs 25 in das Rahmenprofil 21a ist elastisch federnd ausgebildet, so dass der Vorsprung 25 eine gewisse Nachgiebigkeit aufweist.

Im rechten Teil der Fig. 11 ist eine dazu benachbarte Bodenplatte vorgesehen, deren Randaufbau dem Schnitt BB aus Fig. 9 entspricht. Die Platte 2' liegt auf dem Randprofil 21c auf, welches einen unteren Vorsprung 26 mit einer Rastverzahnung 32 besitzt. Die Platte 2' übergreift dabei auch den unteren Vorsprung 26, so dass beim Zusammenfügen der Bodenplatten 21, 21' die Platte 2' oberhalb des oberen Vorsprungs 25 des Randprofils 21a zu liegen kommt. Auf der linken Seite der Fig. 11 ist diese Einbausituation für die Platte 2' dargestellt, wobei dann der untere Vorsprung 26 des Auflageprofils 21c unterhalb des oberen Vorsprungs 25 des Rahmenprofils 21a liegt. Der obere Vorsprung 25 ist somit beidseitig umschlossen. Damit der obere Rastvorsprung 25 gleichwohl über die Rastverzahnung gleiten kann, ist ein Abstand zu der Platte 2' vorgesehen, so dass die Oberseite des Rastvorsprungs 25 tiefer liegt als die Unterseite der Platte 2' bzw. die Auflagefläche der Platte 2.

Die Platten 2, 2' werden über den Steg 28 in einem vorgegebenen minimalen Abstand zu einander gehalten, wobei eine auf dem Steg 28 angebrachte Dichtung 33 die Platten gegenüber der Oberseite abdichten. Dazu ist die Dichtung 33 nach oben keilförmig verbreitert und weist im Bereich des Schaftes eine sich zu der Platte 2 bzw. 2' erstreckende Dichtlippe 34, 34' auf. Beim Zusammenfügen der Platten kommt das keilförmige Ende der Dichtung 33 mit den Schrägflächen zur Anlage an entsprechend ausgebildete Schrägflächen an den Platten 2, 2' und bewirkt hierdurch eine Abdichtung. Tritt gleichwohl Feuchtigkeit, etwa eine aufgebrachte Reinigungsflüssigkeit, durch diese Dichtflächen hindurch, verhindern die Dichtlippen 34, 34' ein weiteres Durchlecken nach unten.

Der Auflagerahmen ist darüber hinaus an seiner Unterseite mit einer Aufnahmenut 35 versehen, in welcher ein Dämmprofil 36 eingelegt ist. Das Dämmprofil 36 steht über den unteren Rand des Rahmenprofils 21a hervor und kann über seitliche Ausgleichsräume 37, 37' verfügen, welche eine Verformung des Dämmprofils 36 unter Last ermöglichen. Außer den Auflageprofilen 21a sind auch die Versteifungsrippen 22, 23 mit einem in einer Nut eingebetteten Dämmprofil versehen, so dass es zu einer guten Trittschalldämmung kommt.

In Fig. 12 ist ebenfalls ein Schnitt längs der Linie AA dargestellt, wobei hier jedoch die Anordnung der Durchbrechung 30, 30' und die dazwischen liegenden Auflagestege 38 des Auflagebereichs 27 zu erkennen sind. Von besonderer Bedeutung ist der Verlauf der Seitenwände der Stege 38 derart, dass sich die Durchbrechung 30 von der Auflagefläche für die Platte zur Unterseite des Auflagerahmens 21 hin erweitern. Dies ermöglicht die mechanische Verankerung der Platte in dem Auflagerahmen 21 mittels durch die Durchbrechung 30 hindurchtretenden Klebstoffes. Die nicht dargestellte Platte wird hierdurch auch mechanisch fest mit dem Auflagerahmen 21 verbunden, da eine Art Schwalbenschwanz-Verbindung entsteht.

Zwischen der Unterseite der Auflagestege 38 bzw. der Durchbrechungen 30 und der Unterseite des Auflagestegs 21a ist ein Abstand vorhanden. Der Klebeauftrag auf die Oberseite des Auflagestegs 38 erfolgt beispielsweise maschinell mittels einer Rakel. Alternativ dazu kann auch nur die Rückseite der Platte mit Kleber beschichtet sein, oder beides. Es ist dabei nicht immer erforderlich, eine vollflächige Verklebung herbeizuführen. In manchen Fällen reicht es aus, lediglich Teilflächen mit Klebstoff zu beschichten, wobei der Klebstoff auch in Form einer Klebstoffraupe aufgebracht sein kann.

Als Klebstoff können thermoplastische Klebstoffe, sogenannte Hotmelts zur Anwendung kommen, aber auch ein-oder mehrkomponentige reaktive Klebstoffe, insbesondere Polyurethan(PU)-Kleber mit leichtem Anschäumverhalten.

Auch in Fig. 12 sind die oberen bzw. die unteren Vorsprünge 25, 26 zu erkennen, wobei die Vorsprünge 25, 26 am Auflageprofil 21a sich jedoch nicht gegenüberliegen, sondern in die Zeichenebene hinein um einen Abstand versetzt sind, wie aus Fig. 9 ersichtlich ist. Allerdings lässt sich hier das Zusammenspiel der Rastverzahnung gut erkennen. An dieser Stelle sei darauf hingewiesen, dass auch der untere Vorsprung 26 eine Elastizität aufweist, um ein Vorbeigleiten der Rastverzahnung zu ermöglichen. Ein zusätzlicher Ausweichraum ist hier jedoch nicht vorgesehen, da davon ausgegangen wird, dass die gesamte Platte beim Lösen der Rastverbindung auch angehoben werden kann. Damit ist ein Lösen der Rastverbindung selbst dann möglich, wenn der obere Rastvorsprung sich unmittelbar an der Unterseite der Platte abstützen würde.

In Fig. 13 ist ein Ausschnitt der rechten unteren Ecke aus Fig. 9 dargestellt. Zu erkennen ist hier zum einen der Verlauf der Randprofile 21a, 21d sowie der überstehende Steg 28 und eine diagonal verlaufende Verstärkungsrippe 23 sowie zum Auflageprofil 21a parallel verlaufende Verstärkungsrippe 22. Sowohl die Auflageprofile 21a, 21d als auch die Verstärkungsrippen 22, 23 weisen ein Dämmprofil 36 auf, welches über einen zentralen Einspritzpunkt 40 im Bereich des Kreuzungspunktes 24 in die dafür vorgesehenen Nuten 35 eingespitzt werden kann, nachdem der Auflagerahmen in einem ersten Spritzprozess hergestellt wurde. Die Auflagefläche zwischen der dem Randprofil 21a und der Verstärkungsrippe 23 ist mit Durchbrechungen 30, 30' versehen, zwischen denen sich die Auflagestege 38 erstrecken.

In Fig. 14a ist nochmals ein Schnitt durch die Auflageprofil 21a, 21d dargestellt, wobei wiederum zu erkennen ist, dass ausschließlich das Randprofil 21a mit dem Steg 28 versehen ist, welcher als Anschlag für die Platte wirkt, wohingegen das Auflageprofil 21d keinen derartigen Steg aufweist.

In Fig. 15a ist eine besondere Ausgestaltung der Dichtung 33 gezeigt. Anstelle der in Fig. 11 dargestellten Dichtlippen sind Dichtwülste 34 vorgesehen, welche in eine Nut an der Kante der Platte 2, 2' hinein ragen. In der Detailansicht gemäß Fig. 15b ist zu erkennen, dass die Nut 41 durchaus auch größer als der Dichtwulst 34 sein kann, solange sichergestellt ist, dass zumindest abschnittsweise eine Abdichtung hergestellt ist. Es ist somit eine Dichtfläche 42 vorhanden.

Wie bereits erwähnt, wird die Verbindung der Platte mit dem Auflagerahmen beispielsweise über eine Klebetechnik hergestellt. Dabei kann Heißkleber oder eine aushärtbare Klebemasse so aufgebracht werden, dass die Klebemasse durch die sich konisch erweiternden Durchbrechungen 30 hindurch tritt und eine mechanische Verankerung bewirkt. Auf der Auflagefläche zwischen den Durchbrechungen ist eine normale Klebeverbindung vorhanden, so dass die Platte nach dem Aushärten des Klebstoffs sowohl über die Klebeverbindung als auch über die mechanische Verankerung nach Art einer Schwalbenschwanz-Verbindung befestigt ist.

Der Auflagerahmen kann über ein Zweikomponenten-Spritzgußverfahren mit dem thermoplastischen Elastomer und für die Dichtung 33 für die Trittschalldämmung 36 versehen werden, wobei für den Rahmen selbst ein hartplastisches Material wie z.B. Polystyrol oder Polyurethan in Frage kommt und als Trittschalldämmung ein thermoplastisches Elastomer TPE.

Die Rastverzahnung kann darüber hinaus unter Verwendung eines einzigen Vorsprungs einfach rastend oder wie im Ausführungsbeispiel als Rastverzahnung mehrfach rastend sein, so dass gegebenenfalls Maßdifferenzen ausgleichbar sind. Die Rastverbindung ist dabei so auszubilden, dass beim Anheben der Platte an der gegenüberliegenden Kante aufgrund der Hebelwirkung

ein Lösen möglich ist. Bei einer reinen Zugbeanspruchung flächig verlegter Platten soll ein Lösen hingegen nur nach Überschreiten der gebrauchsüblichen Belastungen möglich sein.

Die einseitige Rastverbindung des zweiten Ausführungsbeispiels hat den Vorteil, dass die Bauhöhe gegenüber einer Steckverbindung nochmals deutlich verringert ist.

Die Trittschalldämmung ist in die Auflagefläche eingelassen, im Ausführungsbeispiel in die Verstärkungsrippen 22, 23 und die Randprofile 21a bis d. Auch hierdurch lässt sich eine geringe Bauhöhe erreichen. Die Trittschalldämmung kann so ausgebildet sein, dass zusätzlich eine rutschhemmende Wirkung erzielt wird.

Die aus Platte und Auflagerahmen gebildete Bodenplatte weist aufgrund der Klebeverbindung eine erhöhte statische Festigkeit auf, so dass die erforderliche Plattendicke im Fall von Granitplatten von bisher 10 mm auf 8 mm oder sogar bis auf 6 mm Dicke möglich ist. Dies führt zu einer beträchtlichen Material- und damit Kosteneinsparung bei der Herstellung eines Bodenbelags.

Wie vorstehend bereits erwähnt steht das Dämmprofil 36 über die Unterseite der Randprofile 21a - d bzw. der Verstärkungsrippen 22, 23 hervor, wobei die Unterseite der Auflageprofile bzw. Verstärkungsrippen jedoch bei extremer Belastung ebenfalls zur Auflage gelangen und so eine Zerstörung der Trittschalldämmung verhindern. Die in eine Nut eingelassene Trittschalldämmung ist daher gegen eine Beschädigung bei extremer Belastung geschützt.

Der Kleber selbst ist so auszuwählen, dass bei Verwendung von Fußbodenheizungen eine hinreichende thermische Stabilität gegeben ist. Bei einer Verlegung im Außenbereich muß der Kleber witterungsstabil sein.

### Bezugszeichenliste

- 1: Auflagerahmen
- 1a, 1b: Schenkel mit Rastnut
- 1c, 1d: Schenkel mit Ansatz und Rastnocke
- 2: Platte
- 2': Platte
- 3: Steckprofil
- 4: Steckprofil
- 5: Auflage
- 6: Ansatz
- 7: Nut
- 8: Dichtung
- 8a: Stiel
- 8b: Hut
- 9: Fortsatz
- 10: Rastnocke
- 11: Rastnut, Rastvertiefung
- 12: Trittschalldämmung
- 13: Bereich der Trittschalldämmung unter der Auflage 5
- 14: Vorsprung
- 15: Nut
- 16: Fügeschräge
- 21: Auflagerahmen
- 21a-d: Randprofile
- 22: Versteifungsrippen (Stützstege?)
- 23: Versteifungsrippen
- 24: Kreuzungspunkte
- 25: Vorsprung
- 26: Vorsprung
- 27: Auflagebereich
- 28: Steg
- 29: Steg
- 30: Durchbrechungen
- 30': Durchbrechungen
- 31: Rastverzahnung
- 33: Dichtung
- 34: Dichtlippe
- 34': Dichtlippe
- 35: Aufnahmenut
- 36: Dämmprofil
- 37,37': Ausgleichsräume
- 38: Auflagestege
- 40: Einspritzpunkt
- 41: Nut
- 42: Dichtfläche

## Patentansprüche

1. **Verlegesystem,** umfassend Platten (2) und Auflagerahmen (21),zur Erstellung eines Bodenbelages aus Platten, insbesondere Steinfliesen, wobei jede Platte (2) zumindest teilflächig mit ihrer Unterseite auf einem der Randprofile (21a, 21b, 21c, 21d) mit Auflagebereichen aufweisenden Auflagerahmen (21) aufliegt, wobei der Auflagerahmen (21) einen über die Auflagefläche zur Oberseite der Platte hin vorstehenden Steg (28) aufweist, welcher sich zumindest abschnittsweise an der Kante der Platte (2) entlang in Richtung Oberseite der Platte (2) erstreckt und wobei die Auflagerahmen (21) miteinander verbindbar sind, **dadurch gekennzeichnet, dass** der Steg (28) ein Bestandteil des Auflagerahmens (21) ist, dass der Steg (28) nur an zwei einander benachbarten Auflageprofilen (21a, 21b) vorgesehen ist, wohingegen die beiden anderen Auflageprofile (21c, 21d) einen Auflagebereich ohne Steg aufweisen, von denen die einen Randprofile (21a, 21b) mindestens einen über die Platte (2) hinausgehenden Rastfortsatz (25, 26) mit seitlicher Ausrichtung aufweisen, wobei die beiden anderen Auflageprofile (21c, 21d) mindestens einen unterhalb der Platte (2) liegenden Rastfortsatz (25, 26) mit seitlicher Ausrichtung aufweisen und wobei jeweils ein Auflageprofil (21a, 21b) mit einem anderen Auflageprofil (21c, 21d) in seitlicher Richtung zusammenwirkt.

2. Verlegesystem nach Anspruch 1, **dadurch gekennzeichnet, dass** an dem Ansatz ein Dichtungsprofil (28) ausgebildet ist, welches sich an der Kante der Platte (2) entlang in Richtung Oberseite der Platte (2) erstreckt.

3. Verlegesystem nach Anspruch 1 oder 2, **dadurch gekennzeichnet, dass** der Auflagerahmen (21) und die Platte (2) eine Einheit bildet und vorzugsweise miteinander verklebt sind.

4. Verlegesystem nach einem der Ansprüche 1 bis 3,
**dadurch gekennzeichnet, dass** der Auflagerahmen (21) an seiner Unterseite mit einer Trittschalldämmung (36) versehen ist.

5. Verlegesystem nach Anspruch 4, **dadurch gekennzeichnet, dass** der Auflagerahmen unter dem Auflagebereich eine Trittschalldämmung (36) aufweist.

6. Bodenplatte, umfassend eine Platte (2) und einen Auflagerahmen (21), nach einem der Ansprüche 7 bis 15.

7. Auflagerahmen (21) für Platten (2) zur Verwendung in einem Verlegesystem, umfassend Randprofile (21a, 21b, 21c, 21d) mit Auflagebereichen für Platten (2), einen über die Auflagefläche zur Oberseite der Platte hin vorstehenden Steg (28), welcher sich zumindest abschnittsweise an der Kante der Platte (2) entlang in Richtung Oberseite der Platte (2) erstreckt und wobei die Auflagerahmen (21) miteinander verbindbar sind,
**dadurch gekennzeichnet, dass** der Steg (28) ein Bestandteil des Auflagerahmens (21) ist, dass der Steg (28) nur an zwei einander benachbarten Auflageprofilen (21a, 21b) vorgesehen ist, wohingegen die beiden anderen Auflageprofile (21c, 21d) einen Auflagebereich ohne Steg aufweisen von denen die einen Randprofile (21a, 21b) mindestens einen über die Platte (2) hinausgehenden Rastfortsatz (25, 26) mit seitlicher Ausrichtung aufweisen, wobei die beiden anderen Auflageprofile (21c, 21d) mindestens einen unterhalb der Platte (2) liegenden Rastfortsatz (25, 26) mit seitlicher Ausrichtung aufweisen und jeweils ein Auflageprofil (21a, 21b) mit einem anderen Auflageprofil (21c, 21d) in seitlicher Richtung zusammenwirkt.

8. Auflagerahmen (21) nach Anspruch 7, **dadurch gekennzeichnet, dass** eine an dem Steg (28) befestigte Dichtung (8), insbesondere aus gummielastischem Material vorgesehen ist.

9. Auflagerahmen (21) nach Anspruch 7 oder 8, **gekennzeichnet durch** eine in dem Ansatz (6) vorgesehene Nut (7), in welche die Dichtung (8) einlegbar ist.

10. Auflagerahmen (21) nach einem der Ansprüche 7 bis 9,
**dadurch gekennzeichnet, dass** der Auflagerahmen an seiner Unterseite mit einem Dämmprofil (36) versehen ist, wobei das Dämmprofil (36) insbesondere in einer Nut (35) aufgenommen ist.

11. Auflagerahmen (21) nach einem der Ansprüche 7 bis 10,
**dadurch gekennzeichnet, dass** der Auflagerahmen (21) Verstärkungsrippen (22, 23) und eine Auflagefläche (27) mit Durchbrechungen (30, 30') aufweist und dass die Verstärkungsrippen (22, 23) an ihrer Unterseite mit einer Nut (35) zur Aufnahme eines Dämmprofils (36) versehen sind.

12. Auflagerahmen (21) nach Anspruch 11, **dadurch gekennzeichnet, dass** die Durchbrechungen (30, 30') in der Auflagefläche sich von der Platte ausgehend konisch erweitern.

13. Auflagerahmen (21) nach einem der Ansprüche 7 bis 12,
**dadurch gekennzeichnet, dass** der Auflagerahmen (21) aus einem Stück vorgefertigt ist.

14. Auflagerahmen (21) nach einem der Ansprüche 7 bis 12,
**dadurch gekennzeichnet, dass** der Auflagerahmen (21) aus zusammengesetzten Profilen (21a - d), vorzugsweise Strangpressprofilen, gebildet ist.

15. Auflagerahmen (21) nach Anspruch 8 oder 10 sowie einem der Ansprüche 9 oder 11 bis 14, **dadurch gekennzeichnet, dass** die Dichtung (8) einerseits und das Dämmprofil (36) andererseits stofflich mit dem Rahmen verbunden sind, insbesondere durch Anspritzen.

## Claims

1. A paving system, comprising tiles (2) and paving frames (21) for creating a floor covering of tiles, particularly stone tiles, wherein at least a portion of the undersurface of each tile (2) rests on a paving frame (21) exhibiting border profiles (21a, 21b, 21c, 21d) comprising paving regions, which paving frame (21) exhibits a fin (28) projecting beyond the paving surface up to the top of the tile and which extends at least partially up the edge of the tile (2) toward the top surface of the tile (2) and wherein the paving frames (21) are interconnectable, **characterized in that** said fin (28) is a component of said tile frame (21), that said fin (28) is provided only on two adjacent supporting profiles (21a, 21b), whereas the other two supporting profiles (21c, 21d) exhibit a paving region not having a fin, of which supporting profiles the former (21a, 21b) have at least one locking extension (25, 26) projecting laterally outwardly from said tile, while the other two supporting profiles (21c, 21d) have at least one locking extension (25, 26) disposed beneath the tile (25) with lateral alignment, and that each such supporting profile (21a, 21b) collaborates with another supporting profile (21c, 21d) in the lateral direction.

2. The paving system according to claim 1, **characterized in that** a profiled sealing strip (28) is formed on the lug and extends up the edge of said tile (2) toward the top surface of said tile (2).

3. The paving system according to claim 1 or claim 2, **characterized in that** said paving frame (21) and said tile (2) form a unit and are preferably stuck to one another.

4. The paving system according to any one of claims 1 to 3, **characterized in that** said paving frame (21) is provided on its underside with a footfall sound-insulating material (36).

5. The paving system according to claim 4, **characterized in that** said paving frame has a footfall sound-insulating material (36) beneath said paving region.

6. A floor tile, comprising a tile (2) and a paving frame (21) according to any one of claims 7 to 15.

7. A paving frame (21) for tiles (2) for use in a paving system, comprising border profiles (21a, 21b, 21c, 21d) with paving regions for tiles (2), a fin (28) projecting beyond the paving surface toward the top surface of the tile, which fin extends at least partially up the edge of the tile (2) toward the top surface of the tile (2), said paving frames (21) being interconnectable, **characterized in that** said fin (28) is a component of said tile frame (21), that said fin (28) is provided only on two adjacent supporting profiles (21a, 21b) whereas the other two supporting profiles (21c, 21d) have a paving region not having a fin, of which supporting profiles the former (21a, 21b) have at least one locking extension (25, 26) projecting larerally outwardly from said tile (25), while the other two supporting profiles (21c, 21d) have at least one locking extension (25, 26) disposed beneath the tile (25) with lateral alignment, and that each supporting profile (21a, 21b) collaborates with another supporting profile (21c, 21d) in the lateral direction.

8. The paving frame (21) according to claim 7, **characterized in that** a seal (8), particularly of rubber-elastic material, is attached to said fin (28).

9. The paving frame (21) according to claim 7 or claim 8, **characterized by** a groove (7) provided in the lug (6), into which groove said seal (8) can be inserted.

10. The paving frame (21) according to any one of claims 7 to 9, **characterized in that** said paving frame is provided with an insulating profile (36) on its underside, which insulating profile (36) is accommodated, in particular, in a groove (35).

11. The paving frame (21) according to any one of claims 7 to 10, **characterized in that** said paving frame (21) exhibits reinforcing ribs (22, 23) and a paving surface (27) with holes (30, 30') and that said reinforcing ribs (22, 23) are provided on the underside thereof with a groove (35) for accommodating an insulating profile (36).

12. The paving frame (21) according to claim 11, **characterized in that** said holes (30, 30') in said paving surface widen conically starting from the tile.

13. The paving frame (21) according to any one of claims 7 to 12, **characterized in that** said paving frame (21) is pre-fabricated as a single piece.

14. The paving frame (21) according to any one of claims 7 to 12, **characterized in that** said paving frame (21) is formed by composite profiles (21a-d), preferably extruded profiles.

15. The paving frame (21) according to claim 8 or claim 10 and also any one of claims 9 or 11 to 14, **characterized in that** said seal (8) on the one hand and said insulating profile (36) on the other hand, are materially joined to said frame, in particular by injection molding.

## Revendications

1. Système de pose, comprenant des dalles (2) et un cadre de pose (21), pour la réalisation d'un revêtement de sol en dalles, en particulier en carrelage de pierre, chaque dalle (2) reposant au moins partiellement par sa face inférieure sur le cadre de pose (21) comportant des profilés de bord (21a, 21b, 21c, 21d) avec des zones d'appui, le cadre de pose (21) comportant une traverse (28) dépassant de la surface de pose vers la face supérieure de la dalle, laquelle s'étend au moins partiellement le long du bord de la dalle (2) vers la face supérieure de la dalle (2), et les cadres de pose (21) étant assemblables entre eux, **caractérisé en ce que** la traverse (28) est un composant du cadre de pose (21), **en ce que** la traverse (28) n'est prévue que sur deux profilés de pose (21a, 21b) adjacents l'un à l'autre, les deux autres profilés de pose (21 c, 21d) présentant en revanche une zone de pose sans traverse, les premiers profilés (21a, 21b) présentant au moins une saillie d'enclenchement (25, 26) dépassant sur la dalle (2) dans une direction latérale, les deux autres profilés de pose (21c, 21d) comportant au moins une saillie d'enclenchement (25, 26) disposée sous la dalle (2) dans une direction latérale, et chaque profilé de pose (21 a, 21 b) coopérant avec un autre profilé de pose (21 c, 21 d) en direction latérale.

2. Système de pose selon la revendication 1, **caractérisé en ce qu'**un profilé de joint (28) est formé sur l'épaulement, et s'étend le long du bord de la dalle (2) vers la face supérieure de la dalle (2).

3. Système de pose selon la revendication 1 ou la revendication 2, **caractérisé en ce que** le cadre de pose (21) et la dalle (2) forment une unité et sont préférentiellement collés entre eux.

4. Système de pose selon l'une des revendications 1 à 3, **caractérisé en ce que** le cadre de pose (21) est muni d'une isolation de bruit de pas (36) sur sa face inférieure.

5. Système de pose selon la revendication 4, **caractérisé en ce que** le cadre de pose présente une isolation de bruit de pas (36) sous la zone de pose.

6. Dalle de sol, comprenant une dalle (2) et un cadre de pose (21), selon l'une des revendications 7 à 15.

7. Cadre de pose (21) pour des dalles (2) à utiliser dans un système de pose, comportant des profilés de bord (21a, 21a, 21c, 21d) avec des zones d'appui pour les dalles (2), une traverse (28) dépassant de la surface de pose vers la face supérieure de la dalle, laquelle s'étend au moins partiellement le long du bord de la dalle (2) vers la face supérieure de la dalle (2), et les cadres de pose (21) étant assemblables entre eux, **caractérisé en ce que** la traverse (28) est un composant du cadre de pose (21), **en ce que** la traverse (28) n'est prévue que sur deux profilés de pose (21a, 21b) adjacents l'un à l'autre, les deux autres profilés de pose (21c, 21d) présentant en revanche une zone de pose sans traverse, les premiers profilés (21a, 21b) présentant au moins une saillie d'enclenchement (25, 26) dépassant sur la dalle (2) dans une direction latérale, les deux autres profilés de pose (21c, 21d) comportant au moins une saillie d'enclenchement (25, 26) disposée sous la dalle (2) dans une direction latérale, et chaque profilé de pose (21a, 21b) coopérant avec un autre profilé de pose (21c, 21d) en direction latérale.

8. Cadre de pose (21) selon la revendication 7, **caractérisé en ce qu'**un joint (8) fixé sur la traverse (28) est prévu, en particulier dans un matériau caoutchouteux élastique.

9. Cadre de pose (21) selon la revendication 7 ou la revendication 8, **caractérisé par** une rainure (7) ménagée dans l'épaulement (6), dans laquelle le joint (8) est insérable.

10. Cadre de pose (21) selon l'une des revendications 7 à 9, **caractérisé en ce que** le cadre de pose est pourvu d'un profilé isolant (36) sur sa face inférieure, ledit profilé isolant (36) étant notamment logé dans une rainure (35).

11. Cadre de pose (21) selon l'une des revendications 7 à 10, **caractérisé en ce que** le cadre de pose (21) présente des nervures de renforcement (22, 23) et une surface de pose (27) avec des traversées (30, 30'), et **en ce que** les nervures de renforcement (22, 23) sont pourvues d'une rainure (35) pour le logement d'un profilé isolant (36) sur leur face inférieure.

12. Cadre de pose (21) selon la revendication 11, **caractérisé en ce que** les traversées (30, 30') de la surface de pose s'élargissent en cônes à partir de la dalle.

13. Cadre de pose (21) selon l'une des revendications 7 à 12, **caractérisé en ce que** le cadre de pose (21) est préfabriqué en une seule pièce.

14. Cadre de pose (21) selon l'une des revendications 7 à 12, **caractérisé en ce que** le cadre de pose (21) se compose de profilés (21a - d) assemblés, de préférence des profilés filés.

15. Cadre de pose (21) selon la revendication 8 ou 10 ainsi que l'une des revendications 9 ou 11 à 14, **caractérisé en ce que** le joint (8) d'une part et le profilé isolant (36) d'autre part sont matériellement raccordés au cadre, en particulier par injection directe.
